# EUROPÄISCHE PATENTSCHRIFT

(11) **EP 0 818 159 B1**
(45) Veröffentlichungstag und Bekanntmachung des Hinweises auf die Patenterteilung: **09.06.1999**
(21) Anmeldenummer: 96113363.4
(22) Anmeldetag: 21.08.1996
(51) Int. Cl.: A45D 29/17

(54) **Vorrichtung zur Säuberung von verunreinigten Nägeln**
Device for cleaning dirty nails
Dispositif de nettoyage d'ongles sales

(30) Priorität: 12.07.1996 DE 19628198
(43) Veröffentlichungstag der Anmeldung: 14.01.1998
(73) Patentinhaber: Schönborn, Klaus, 42579 Heiligenhaus (DE)
(72) Erfinder: Schönborn, Klaus, 42579 Heiligenhaus (DE)
(74) Vertreter: Weidener, Jörg Michael, Dipl.-Ing.

(56) Entgegenhaltungen:
- DE-A- 4 233 535
- FR-A- 2 647 651
- US-A- 4 137 929
- US-A- 4 258 734
- US-A- 4 289 152

## Beschreibung

Die Erfindung betrifft eine Vorrichtung zur Säuberung von verunreinigten Nägeln nach dem Oberbegriff des Anspruchs 1.

Eine derartige Vorrichtung ist als Nageldusche bereits aus der DE - A - 42 33 535 bekannt. Hierbei befindet sich im Reinigungsraum ein sogenanntes Angriffselement, das in einigem Abstand über der Düse und seitlich versetzt zu dieser als separates Bauteil angeordnet ist. Das Angriffselement ist dabei derart benachbart der Düse angeordnet, daß durch Kraftausübung in Längsrichtung des Fingers beim Zusammenwirken mit dem Angriffselement eine zwischen der Fingerkuppe und dem Angriffselement wirkende Reibkraft erzeugt wird, durch die der Spalt zwischen der Fingerkuppe und dem Nagel geöffnet wird.

Obwohl die bekannte Vorrichtung recht gute Reinigungsergebnisse bietet, hat sie einige Nachteile. Da das Angriffselement und die Düse eine räumlich feste seitliche Versetzung zueinander haben, kann es bei der Reinigung von unterschiedlich dicken Fingern dazu kommen, daß das Wasser aus der Düse nicht direkt in den Spalt zwischen der Fingerkuppe und den Nagel gespritzt wird, sondern bei dicken Fingern eher auf die Fingerkuppe und bei dünnen Fingern eher seitlich am Fingernagel vorbei. Ein weiterer Nachteil der bekannten Nageldusche liegt darin, daß der Finger mit dem zu säubernden Nagel leicht von, Angriffselement nach unten abrutschen kann und dort auf die Düse trifft. Dies kann unangenehm und schmerzhaft sein. Wenn schließlich der Finger mit dem zu reinigenden Nagel zu tief im Reinigungsraum bzw. zu nah an der Düse angeordnet ist, besteht die Gefahr, daß die Düsenöffnung unbeabsichtigt zumindest teilweise mit der Fingerkuppe zugedrückt wird, so daß nicht das gewünschte Reinigungsergebnis erzielt wird.

Aus der US - A - 4,289,152 geht eine stationäre Vorrichtung zur Säuberung von verunreinigten Nägeln hervor. Hierbei strömt die Flüssigkeit durch eine Leitung und tritt am Leitungsende aus einer Düse aus, von der aus der verunreinigte Fingernagel des Fingers mit Flüssigkeit angespritzt und so gereinigt wird. Am Ende der Leitung in der Düse befindet sich ein aus der Leitung bzw. der Düse austretender spitzer Vorsprung. Die Spitze des Vorsprungs stellt allerdings keinen Anschlag für die Fingerspitze dar, sondern eine Auflage für den Fingernagel. Zum Reinigen wird die Fingerspitze auf den Rand der Düsenöffnung aufgelegt, wobei der Vorsprung die Haut an der Fingerspitze von dem Fingernagel wegdrückt. Der Fingernagel befindet sich dabei auf der Spitze. Während des Reinigungszustandes wird die Düse bzw. das Leitungsende zumindest teilweise durch den Finger zugehalten.

Aus der US - A - 4,258,734 geht bereits ein Handgerät hervor, daß einen Düsenkörper aufweist. Der Düsenkörper wiederum weist eine Düsenspitze mit einer Düsenöffnung auf, die dazu vorgesehen ist, in den Spalt zwischen dem Fingernagel und dem Finger eingeschoben zu werden und dort, wie bei einem üblichen Fingernagelreinigungswerkzeug, den Fingernagel durch Hin- und Herbewegen des Werkzeugs zu reinigen.

Aufgabe der Erfindung ist es daher, eine Vorrichtung zur Säuberung von verunreinigten Nägeln der eingangs genannten Art zur Verfügung zu stellen, mit der in jedem Falle ein gutes Reinigungsergebnis der verunreinigten Nägel erzielt wird und bei der eine etwaige Verletzungsgefahr für den Benutzer ausgeschlossen ist.

Diese Aufgabe wird bei einer Vorrichtung zur Säuberung von verunreinigten Nägeln der eingangs genannten Art mit den kennzeichnenden Merkmalen des Anspruchs 1 gelöst. Durch die erfindungsgemäße Ausgestaltung ist sichergestellt, daß die Kuppe an einem fest vorgegebenen Punkt, nämlich dem Auflagebereich anliegt. Ein Abrutschen von diesem Bereich ist nicht möglich so daß eine Verletzungsgefahr ausgeschlossen ist. Durch Anlage der Kuppe am Auflagebereich ergibt sich im übrigen eine Führung bzw. ein Anschlag für das Körperteil, so daß sich die Kuppe, wenn sie auf dem Auflagebereich aufliegt, in der optimalen Position zur Reinigung befindet. Darüber hinaus wird der Spalt zwischen der Kuppe und dem Nagel in dieser Stellung geöffnet, wenn eine Kraft in Richtung auf den Auflagebereich ausgeübt und der Finger in Richtung auf die Düsenöffnungen bewegt wird. Hierfür sorgt die dann auftretende Reibkraft. Dabei ist auch sichergestellt, daß in jedem Falle der Spalt von der Reinigungsflüssigkeit angeströmt wird und zwar unabhängig davon, ob der jeweilige Benutzer nun dicke oder dünne Finger hat. Erkennbar vereinigt der neue Düsenkörper eine Vielzahl verschiedener Funktionen in sich.

Weitere Merkmale, Vorteile und Anwendungsmöglichkeiten ergeben sich aus den Unteransprüchen und der nachfolgenden Beschreibung von Ausführungsbeispielen anhand der Zeichnung und der Zeichnung selbst.

Es zeigt
- Fig. 1: eine Seitenquerschnittsansicht einer erfindungsgemäßen Vorrichtung,
- Fig. 2: eine vergrößerte Ansicht der Einzelheit X aus Fig. 1,
- Fig. 3: eine perspektivische Ansicht eines erfindungsgemäßen Düsenkörpers,
- Fig. 4: eine Vorderansicht des Düsenkörpers aus Fig. 3,
- Fig. 5: eine Seitenansicht des Düsenkörpers aus Fig. 3,
- Fig. 6: eine Seitenansicht einer anderen Ausführungsform eines Düsenkörpers und
- Fig. 7: eine Draufsicht auf den Düsenkörper aus Fig. 6.

In Fig. 1 ist eine Vorrichtung 1 zur Säuberung von verunreinigten Nägeln 2 dargestellt. Im vorliegenden Falle dient die Vorrichtung 1 zur Säuberung von Fingernägeln. Die Vorrichtung 1 weist ein Gehäuse 3 auf. Innerhalb des Gehäuses 3 befindet sich ein Reinigungsraum 4, ein Reservoir 5 für Reinigungsflüssigkeit und ein separat abgedichteter Raum 6. Durch eine Öffnung 7 ist ein Körperteil 8, vorliegend ein Finger, in den Reinigungsraum 4 einführbar. In der Öffnung 7 befindet sich wenigstens eine vorzugsweise umlaufende Dichtlippe 9. Weiterhin befindet sich im Reinigungsraum 4 ein Düsenkörper 10, der wenigstens zwei Düsenöffnungen 11 aufweist. Im dargestellten Ausführungsbeispiel gemäß den Fig. 3 bis 5 weist der Düsenkörper vorliegend drei Düsenöffnungen 11 auf.

In Fig. 1 ist nun die Vorrichtung 1 während der Benutzung dargestellt. Aus dem Reservoir 5 wird Reinigungsflüssigkeit über eine im Raum 6 befindliche Pumpe 12 abgesogen und über eine Leitung 13 dem Düsenkörper 10 zugeführt. Die Reinigungsflüssigkeit wird dann über die Düsenöffnungen 11 im Düsenkörper 10 in Richtung auf den Nagel 2 abgegeben. Über eine im unteren Bereich des Reinigungsraumes 4 vorgesehene Auslaßöffnung 14 wird die Reinigungsflüssigkeit abgeführt. Vorliegend ist der Reinigungsraum 4 über einen Schlauch 15 mit einem externen Abfluß oder einem nicht dargestellten Sammelbehälter zur Aufnahme der "verschmutzten" Reinigungsflüssigkeit verbindbar.

Natürlich versteht es sich, daß statt einer Öffnung 7 für nur ein Körperteil 8 die Öffnung 7 auch für mehrere Körperteile 8 ausgebildet sein könnte oder aber mehrere Öffnungen 7 für jeweils ein Körperteil 8 vorgesehen sein könnten. Hierdurch könnten beispielsweise alle fünf Finger einer Hand gleichzeitig in den Reinigungsraum eingeführt werden.

Wesentlich ist nun, daß am Düsenkörper 10 ein geradlinienförmiger oder geradflächiger Auflagebereich 16 für die Kuppe 17 des Körperteils 8 vorgesehen ist und daß bei Auflage der Kuppe 17 auf dem Auflagebereich 16 die Düsenöffnungen 11 im wesentlichen freigegeben sind. Der Auflagebereich 16 dient also zur Begrenzung der Abwärtsbewegung des Fingers beim Einführen. Die Kuppe 17 schlägt damit auf dem Auflagebereich 16 an. Da der Auflagebereich 16 bewußt zur Auflage der Kuppe 17 ausgebildet ist, ist der Kontakt der Kuppe 17 mit dem Auflagebereich 16 für den Benutzer nicht unangenehm.

Es darf darauf hingewiesen werden, daß der Auflagebereich 16 sich nicht bis in den Bereich der Düsenöffnung 11 hinein erstreckt, also vor diesem Bereich endet. Hierdurch bleibt die Düsenöffnung 11 frei. Wichtig ist auch, daß bei Auflage der Kuppe 17 auf dem Auflagebereich 16 und Kraftausübung auf diesen der Spalt 18 zwischen der Kuppe 17 und dem Nagel 2 geöffnet wird, wenn die Kuppe 17 in Richtung L auf die Düsenöffnung 11 bewegt wird. Dies ergibt sich dann aufgrund der der Richtung L entgegengerichteten Reibkraft. Schließlich ist vorgesehen, daß die Düsenöffnungen 11 in Richtung des geöffneten Spalts 18 ausgerichtet ist.

Bei den in den Fig. 1 bis 5 dargestellten Ausführungsformen weist der Düsenkörper 10 im Bereich seines oberen Endes einen kantenartigen Anschlag 19 für die Kuppe 17 auf. Der Anschlag 19 stellt quasi das Ende des Auflagebereichs 16 dar. Die Düsenöffnungen 11 sind unterhalb des Anschlages 19 im Düsenkörper 10 angeordnet. Die vorgenannte Ausbildung des Düsenkörpers 10 läßt sich am besten verwirklichen, wenn der Düsenkörper 10 an seinem oberen Ende unter Bildung des Anschlags 19 spitz zuläuft. Aufgrund dieser Ausbildung mit der spitzen bzw. scharfen Kante ist es für den Benutzer ohne weiteres möglich, die Kuppe 17 richtig auf dem Düsenkörper 10 anzuordnen.

Der Spalt 18, der sich durch Kraftausübung auf den Auflagebereich 16 bzw. den Anschlag 19 und Bewegung in Richtung L aufgrund der auftretenden Reibkraft öffnen läßt, läßt sich vorteilhafter Weise dadurch noch erweitern, daß zusätzlich eine Bewegung in Querrichtung Q durchgeführt wird, wenn die Kuppe 17 auf den Anschlag 19 aufgesetzt worden ist. Dadurch, daß die die Düsenöffnungen 11 aufweisende Wandung 20 im Anschluß an den Anschlag 19 bzw. die Düsenöffnungen 11 steil abfällt, wird verhindert, daß der Nagel 2 bzw. dessen Innenseite bei der Reinigung gegen die Wandung 20 gedrückt wird, was für den Benutzer unangenehm sein könnte.

Die Breite der Wandung 20 ist davon abhängig, ob am Düsenkörper 10 ein oder mehr als ein Finger gleichzeitig gesäubert werden sollen. Bei nur einem Finger liegt die Breite der Wandung 20 zwischen 0,5 und 2 cm.

In den Fig. 6 und 7 ist ein anderer Düsenkörper 21 dargestellt. Der Düsenkörper 21 weist einen nach oben hin offenen Einführspalt 22 zum Einführen des Körperteils 8 auf. Der Einführspalt 22 wird nach unten hin immer schmaler. Dies ist derart realisiert, daß die eine den Einführspalt 22 begrenzende Wandung 23 bogen- oder kurvenartig ausgebildet und angeordnet ist, während die andere, gegenüberliegende Wandung 24 im wesentlichen senkrecht angeordnet ist. Auf der Wandung 23, die an sich nicht nur bogen- oder kurvenförmig ausgebildet sein kann, sondern grundsätzlich auch schräg, ist der Auflagebereich 16 vorgesehen. Die Düsenöffnungen 11 sind im unteren Bereich des Einführspaltes 22 und zwar vorliegend am unteren Ende der Wandung 23 vorgesehen. Die Anordnung der Düsenöffnungen 11 im unteren Bereich ist derart gewählt daß sich die Düsenöffnungen 11 außerhalb des Auflagebereichs 16 befinden. Da der Einführspalt 22 in seinem unteren Bereich sehr eng ist, ist ein Einführen der Kuppe 17 bis in diesen Bereich nicht möglich.

Aufgrund der vorgenannten Ausbildung des Düsenkörpers 21 mit den Wandungen 23 und 24 ergibt sich ein definiertes Einführen des Fingers in den Spalt 22 des Düsenkörpers 21. Unabhängig von der Größe des Fingers wird die ideale Plazierung und Anordnung des Nagels 4 innerhalb des Düsenkörpers 21 gewährleistet, da der Nagel 2 beim Einführen des Fingers in den Einführspalt 22 schließlich mit seiner Außenseite an der Wandung 24 anschlägt. Durch entsprechenden Druck der Kuppe 17 auf den Auflagebereich 16 und Bewegung der Kuppe in Richtung L hat sich, wenn der Nagel 2 an der Wandung 24 anschlägt, der Spalt 18 aufgrund der auftretenden Reibkraft ausreichend weit geöffnet, so daß eine gute Säuberung erfolgen kann.

Zum Ablauf der Reinigungsflüssigkeit aus dem Düsenkörper 21 ist grundsätzlich vorgesehen, daß der Einführspalt 22 seitlich und/oder nach unten hin geöffnet ist. Im dargestellten Ausführungsbeispiel weist der Einführspalt 22 eine nach unten hin offene Ablauföffnung 25 auf.

Obwohl in den dargestellten Ausführungsbeispielen die Düsenkörper 10, 21 insgesamt einteilig ausgebildet sind, versteht es sich, daß die Düsenkörper 10, 21 grundsätzlich auch mehrteilig ausgebildet sein können, also jeweils wenigstens ein separates Düsenelement aufweisen können, um das herum bzw. an dem der betreffende "Düsenkörper" dann angeordnet ist, wodurch sich jedoch seine zuvor beschriebene Anlage-, Anschlag-, Führungs- und Öffnungsfunktion des Spaltes 18 nicht ändern würde.

Nicht dargestellt ist, daß der Auflagebereich 16 vorliegend eine Oberfläche mit erhöhter Griffigkeit aufweist. Dies läßt sich durch eine entsprechende Materialwahl (beispielsweise mit einem griffigen Kunststoff) und/oder durch eine entsprechende Profilierung (Noppen, querverlaufende Rillen) verwirklichen.

Des weiteren ist nicht dargestellt, daß am Düsenkörper 10 ein Schalter zum Ein- und Ausschalten der die Reinigungsflüssigkeit zuführenden Pumpe 11 vorgesehen ist. Dieser Schalter ist derart ausgebildet, daß bei Kraftausübung auf den Auflagebereich 16 die Pumpe 11 eingeschaltet wird, während, wenn der Finger zurückgezogen wird, die Pumpe 11 wieder ausgeschaltet wird.

Um den Düsenkörper 10 reinigen zu können, ist außerdem vorgesehen, daß er auswechselbar ist.

## Patentansprüche

1. Stationäre Vorrichtung (1) zur Säuberung von verunreinigten Nägeln (2), insbesondere Fingernägeln, mit einem Gehäuse (3), einem über wenigstens eine Öffnung (7) zugänglichen Reinigungsraum (4) innerhalb des Gehäuses (3), einem wenigstens eine Düsenöffnung (11) aufweisenden Düsenkörper (10, 21), wobei durch die Öffnung (7) wenigstens ein zu säubernder Nagel (2) bzw. ein den zu säubernden Nagel (2) aufweisendes Körperteil (8), insbesondere wenigstens ein Finger, in den Reinigungsraum (4) einführbar ist, und der wenigstens eine sich im Reinigungsraum (4) befindende Nagel (2) von einer Reinigungsflüssigkeit aus dem Düsenkörper (10, 21) anströmbar ist, **dadurch gekennzeichnet**, daß am Düsenkörper (10, 21) ein geradlinienförmiger oder geradflächiger Auflagebereich (16) als Anschlag für die Kuppe (17) des Körperteils (8) mit wenigstens zwei Düsenöffnungen vorgesehen ist, daß die Düsenöffnungen (11) unterhalb und außerhalb des als Anschlag ausgebildeten Auflagebereichs (16) angeordnet sind, so daß bei Auflage der Kuppe (17) auf dem Auflagebereich (16) die Düsenöffnungen (11) freigegeben sind daß, der Düsenkörper (10, 21) derart ausgebildet ist, daß bei Auflage der Kuppe (17) auf dem Auflagebereich (16) und Kraftausübung in Richtung des Auflagebereichs (16) der Spalt (18) zwischen der Kuppe (16) und dem Nagel (2) geöffnet wird, wenn das Körperteil (8) gleichzeitig in seiner Längsrichtung (L) auf die Düsenöffnungen (11) bewegt wird, und daß die Düsenöffnungen (11) in Richtung auf den geöffneten Spalt (18) ausgerichtet sind.

2. Vorrichtung nach Anspruch 1, dadurch gekennzeichnet, daß der Düsenkörper (10) im Bereich seines oberen Endes einen kantenartigen Anschlag (19) für die Kuppe (17) aufweist.

3. Vorrichtung nach einen, der vorhergehenden Ansprüche, dadurch gekennzeichnet, daß der Düsenkörper (10) an seinem oberen Ende unter Bildung des Anschlags (19) spitz zuläuft.

4. Vorrichtung nach einem der vorhergehenden Ansprüche, dadurch gekennzeichnet, daß die die Düsenöffnungen (11) aufweisende Wandung (20) im Anschluß an die Düsenöffnungen (11) nach unten hin steil abfällt.

5. Vorrichtung nach einem der vorhergehenden Ansprüche, dadurch gekennzeichnet, daß der Düsenkörper (21) einen oben offenen und nach unten hin schmaler werdenden, zumindest eine schräg oder bogenartig ausgebildete Wandung (23) aufweisenden Einführspalt (22) zum Einführen der Kuppe (17) aufweist, daß an der schrägen oder bogenartigen Wandung (23) des Einführspaltes (22) der Auflagebereich (16) vorgesehen ist und daß die Düsenöffnungen (11) im unteren Bereich des Einführspaltes (22) vorgesehen sind.

6. Vorrichtung nach einem der vorhergehenden Ansprüche, dadurch gekennzeichnet, daß eine der schrägen oder bogenartigen Wandung (23) gegenüberliegende Wandung (24) des Einführspaltes (22) im wesentlichen senkrecht angeordnet ist und als Anschlag für die Außenseite des Nagels (2) dient, und daß der Einführspalt (22) derart ausgebildet ist, daß er in seinem unteren Bereich zum Einführen der Kuppe (17) zu eng ist.

7. Vorrichtung nach einem der vorhergehenden Ansprüche, dadurch gekennzeichnet, daß der Einführspalt (22) seitlich und/oder nach unten hin zum Ablauf von Reinigungsflüssigkeit geöffnet ist.

8. Vorrichtung nach einem der vorhergehenden Ansprüche, dadurch gekennzeichnet, daß der Auflagebereich (16) eine Oberfläche erhöhter Griffigkeit aufweist.

9. Vorrichtung nach einem der vorhergehenden Ansprüche, dadurch gekennzeichnet, daß mit dem Düsenkörper (10, 21) ein Schalter zum Ein- und Ausschalten einer die Reinigungsflüssigkeit zuführenden Pumpe (12) derart zusammenwirkt, daß die Pumpe (12) sich nur dann im Betriebszustand befindet, solange über die Kuppe (17) eine Kraft auf den Auflagebereich (16) ausgeübt wird.

10. Vorrichtung nach einem der vorhergehenden Ansprüche, dadurch gekennzeichnet, daß der Düsenkörper (10, 21) auswechselbar ausgebildet ist.

## Claims

1. A stationary device (1) for cleaning soiled nails (2), particularly fingernails, comprising a housing (3), a cleaning space (4) which is disposed inside the housing (3) and which is accessible via at least one opening (7), and comprising a nozzle body (10, 21) which has at least one nozzle orifice (11), wherein at least one nail (2) to be cleaned or at least one body part (8) which comprises the nail (2) to be cleaned, particularly at least one finger, can be introduced into the cleaning space (4) through the opening (7), and the at least one nail (2) which is situated in the cleaning space (4) can be impinged against by a cleaning liquid from the nozzle body (10, 21), **characterised in that** a rectilinear or planar support region (16), which comprises at least two nozzle orifices, is provided on the nozzle body (10, 21) as a limit stop for the tip (17) of the body part (8), that the nozzle orifices (11) are disposed underneath and outside the support region (16) which is formed as a limit stop, so that when the tip (17) rests on the support region (16) the nozzle orifices (11) are exposed, that the nozzle body (10, 21) is constructed in such a way that when the tip (17) rests on the support region (16) and when force is exerted in the direction of the support region (16) the gap (18) between the tip (16) and the nail (2) is opened if the body part (8) is simultaneously moved in its longitudinal direction (L) on to the nozzle orifices (11), and that the nozzle orifices (11) are aligned towards the opened gap (18).

2. A device according to claim 1, characterised in that in the region of its upper end the nozzle body (10) has an edge-like limit stop (19) for the tip (17).

3. A device according to any one of the preceding claims, characterised in that the nozzle body (10) tapers at its upper end with the formation of the limit stop (19).

4. A device according to any one of the preceding claims, characterised in that the wall (20) which comprises the nozzle orifices (11) slopes steeply downwards following the nozzle orifices (11).

5. A device according to any one of the preceding claims, characterised in that the nozzle body (21) comprises an introduction aperture (22) for introducing the tip (17), which introduction aperture is open at the top and which becomes narrower as it extends downwards and which comprises at least one wall (23) of inclined or arcuate construction, that the support region (16) is provided on the inclined or arcuate wall (23) of the introduction aperture (22), and that the nozzle orifices (11) are provided in the lower region of the introduction aperture (22).

6. A device according to any one of the preceding claims, characterised in that a wall (24) of the introduction aperture (22), which wall is opposite the inclined or arcuate wall (23), is disposed substantially vertically and serves as a limit stop for the outside of the nail (2), and that the introduction aperture (22) is constructed so that it is too narrow in its lower region for tip (17) to be introduced.

7. A device according to any one of the preceding claims, characterised in that the introduction aperture (22) is open at the side and/or at the bottom for the drainage of cleaning liquid.

8. A device according to any one of the preceding claims, characterised in that the support region (16) has a surface which exhibits increased grip.

9. A device according to any one of the preceding claims, characterised in that a switch for switching on and switching off the pump (12) which delivers the cleaning liquid cooperates with the nozzle body (10, 21) in such a way that the pump (12) is only in a state of operation as long as a force is exerted on the support region (16) via the tip (17).

10. A device according to any one of the preceding claims, characterised in that the nozzle body (10, 21) is of interchangeable construction.

## Revendications

1. Dispositif stationnaire (1) pour nettoyer des ongles sales (2), en particulier des ongles de doigts, comprenant un logement (3), un espace de nettoyage (4) à l'intérieur du logement (3) accessible via au moins une ouverture (7), un corps de buse (10, 21) présentant au moins un orifice de sortie (11), dans lequel, via l'ouverture (7), au moins un ongle (2) à nettoyer, respectivement une partie du corps (8) présentant l'ongle (2) à nettoyer, en particulier au moins un doigt, peut être introduit dans l'espace de nettoyage (4), et le ou les ongles (2) se trouvant dans l'espace de nettoyage (4) peut ou peuvent être aspergés par un liquide de nettoyage provenant du corps de buse (10, 21), caractérisé en ce qu'on prévoit, sur le corps de buse (10, 21), une zone d'appui (16) de forme rectiligne ou de forme plane à titre de butée pour le bout du doigt (17) de la partie du corps (8) comprenant au moins deux orifices de sortie, en ce que les orifices de sortie (11) sont disposés en dessous et à l'extérieur de la zone d'appui (16) réalisée en forme de butée, si bien que, lorsque le bout du doigt (17) vient s'appuyer sur la zone d'appui (16), les orifices de sortie (11) sont libérés, en ce que le corps de buse (10, 21) est réalisé de telle sorte que, lorsque le bout du doigt (17) vient s'appuyer sur la zone d'appui (16) et lorsqu'on exerce une force dans la direction de la zone d'appui (16), la fente (18) entre le bout du doigt (17) et l'ongle (2) s'ouvre lorsque la partie du corps (8) se déplace simultanément dans sa direction longitudinale (L) sur les orifices de sortie (11), et en ce que les orifices de sortie (11) sont orientés dans la direction de la fente ouverte (18).

2. Dispositif selon la revendication 1, caractérisé en ce que le corps de buse (10) présente, dans la zone de son extrémité supérieure, une butée (19) en forme d'arête pour le bout du doigt (17).

3. Dispositif selon l'une quelconque des revendications précédentes, caractérisé en ce que le corps de buse (10) se termine en pointe à son extrémité supérieure en formant la butée (19).

4. Dispositif selon l'une quelconque des revendications précédentes, caractérisé en ce que la paroi (20) présentant les orifices de sortie (11) s'étend en pente raide vers le bas en position adjacente aux orifices de sortie (11).

5. Dispositif selon l'une quelconque des revendications précédentes, caractérisé en ce que le corps de buse (21) présente une fente d'introduction (22) pour l'introduction du bout du doigt (17), ouverte vers le haut et se rétrécissant vers le bas, présentant au moins une paroi (23) réalisée en inclinaison ou en forme d'arc, en ce qu'on prévoit la zone d'appui (16) sur la paroi (23) inclinée ou en forme d'arc de la fente d'introduction (22) et en ce que les orifices de sortie (11) sont prévus dans la zone inférieure de la fente d'introduction (22).

6. Dispositif selon l'une quelconque des revendications précédentes, caractérisé en ce qu'une paroi (24) de la fente d'introduction (22) opposée à la paroi (23) inclinée ou en forme d'arc est disposée de manière essentiellement verticale et fait office de butée pour le côté externe de l'ongle (2), et en ce que la fente d'introduction (22) est réalisée de telle sorte qu'elle est trop étroite dans sa zone inférieure pour l'introduction du bout du doigt (17).

7. Dispositif selon l'une quelconque des revendications précédentes, caractérisé en ce que la fente d'introduction (22) est ouverte latéralement et/ou vers le bas pour l'écoulement du liquide de nettoyage.

8. Dispositif selon l'une quelconque des revendications précédentes, caractérisé en ce que la zone d'appui (16) présente une surface possédant un toucher supérieur.

9. Dispositif selon l'une quelconque des revendications précédentes, caractérisé en ce qu'un interrupteur pour la mise en et hors-circuit d'une pompe (12) acheminant le liquide de nettoyage coopère avec le corps de buse (10, 21) de telle sorte que la pompe (12) ne se trouve à l'état de fonctionnement que lorsqu'une force s exerce sur la zone d'appui (16) via le bout du doigt (17).

10. Dispositif selon l'une quelconque des revendications précédentes, caractérisé en ce que le corps de buse (10, 21) est réalisé pour pouvoir être remplacé.
